# FASCICULE DE BREVET EUROPEEN

(11) **EP 0 131 515 B1**
(45) Date de publication et mention de la délivrance du brevet: **13.05.1987**
(21) Numéro de dépôt: 84401434.0
(22) Date de dépôt: 06.07.1984
(51) Int. Cl.: B65H 9/00

(54) **Dispositif permettant de positionner un objet mince et peu rigide**
Vorrichtung zum Ausrichten eines dünnen, wenig steifen Gegenstandes
Device for aligning a thin low-rigidity object

(30) Priorité: 08.07.1983 FR 8311388
(43) Date de publication de la demande: 16.01.1985
(73) Titulaire: Les Applications Industrielles Vosgiennes, Société anonyme dite en abrégé S.A.P.I.V.O.G., 88390 Darnieulles (FR)
(72) Inventeur: Fort, Jacques, F-88390 Darnieulles (FR)
(74) Mandataire: Dupuy, René Gaston

## Description

L'invention se rapporte à un dispositif permettant de positionner une feuille de papier, un fragment de tissu, ou objet similaire pour lui faire prendre une orientation prédéterminée et quelle que soit celle qu'il possède initialement.

Il est bien connu, dans certains dispositifs de manutention, de modifier la trajectoire d'un objet en l'entraînant dans une direction déterminée jusqu'à une butée déviatrice.

C'est par exemple le cas du FR-A-2 413 941, dans lequel des plots fixes forcent l'objet à continuer son acheminement selon une direction biaise par rapport à celle de l'entraînement.

La présente invention utilise un principe analogue mais non plus pour modifier le cheminement, mais pour orienter l'objet.

Par ailleurs, les machines à imprimer comportent en principe en amont des dispositifs d'impression une table à marger (par exemple DE-A-3 002 594; US-A-2 087 997; FR-A-2 348 878) destinée à aligner rigoureusement les feuilles de papier. Ces tables sont alimentées par un organe à dépression qui n'autorise pas un pivotement de la feuille en cours de déplacement.

Pour atteindre le but recherché, on place une butée rectiligne au travers d'un transporteur à mouvement alternatif déplaçant l'objet à positionner.

D'autres particularités et avantages apparaîtront à la lecture de la description et des revendications qui suivent, faites en regard des dessins sur lesquels:
la figure 1 est une vue en élévation de ce dispositif;
la figure 2 est une vue analogue partielle;
les figures 3 et 4 sont des vues schématiques montrant l'objet en cours d'orientation.

Comme on le voit sur ces figures, le dispositif comporte un bâti BA représenté par sa table supérieure duquel est solidaire une cornière CO supportant une console CS, et le corps du vérin V1.

Sur cette table supérieure peut se déplacer une plaque A selon un mouvement alternatif, le replis A1 de cette plaque étant solidaire de la tige EP du vérin V 1.

Cette plaque A coulisse dans la fente CF ménagée entre le dessus de BA et le dessous de la cornière CO. La console CS porte un vérin V2 dont la tige DP du piston est solidaire d'une plaque BP.

Cette plaque BP est réglable en hauteur pour que dans la position d'élongation maximale du vérin V2, le dessous de cette plaque effleure presque la partie supérieure de l'objet à positionner de manière à maintenir plan celui-ci.

Le fonctionnement de ce dispositif est le suivant.

La plaque A qui forme pelle est mise dans la position visible à la figure 3 par élongation du vérin V 1 selon la flèche f1.

L'objetT1 est placé sur cette plaque en amount de la cornière CO; son poids est suffisant pour le faire adhérer à cette plaque.

Le vérin V 1 se rétracte lentement selon f2. Le vérin V2 s'allonge etfait descendre la plaque BP jusqu'à ce que celle-ci effleure presque la partie supérieure de l'objet à positionner, de manière à maintenir celui-ci aussi plan que possible.

Lors de la suite de la rétraction du vérin V1, l'objet rencontre la cornière CO et tourne pour prendre la position T2 (figure 4), l'un de ses bords ou au moins deux points s'appliquant contre la face amont de cette cornière.

Le dispositif selon l'invention trouve application en particulier dans les ateliers de confection comme partie d'un robot ou d'une chaîne mécanisée.

## Revendications

1. Le dispositif permettant de positionner un objet (T) de faible épaisseur et d'une faible rigidité comme une feuille de papier ou un fragment de tissu, déplacé par simple friction donnant une adhérence suffisante autorisant ce déplacement au moyen d'un transporteur animé d'un mouvement alternatif, caractérisé en ce que ce transporteur est une sorte de pelle (A) et qu'une cornière (CO) rectiligne fixe est placée avec un très faible écart au-dessus et transversalement au déplacement de cette pelle de manière à former une butée pour l'objet.

2. Dispositif selon la revendication 1, caractérisé en ce que la pelle (A) coulisse dans une fente (CF) ménagée entre le dessus de la table supérieure d'un bâti (BA) et le dessous de la cornière-butée (CO) sous l'effet d'un vérin double effet (V1 ).

3. Dispositif selon l'une des revendications précédentes comportant des moyens évitant la déformation horizontale de la feuille ou fragment (T), caractérisé en ce que ces moyens sont constitués par une plaque mobile (BP) pouvant coulisser verticalement.

4. Dispositif selon la revendication 3, caractérisé en ce que cette plaque (BP) est solidaire du piston (DP) d'un vérin vertical (V2).

## Patentansprüche

1. Vorrichtung zum Ausrichten eines Gegenstandes (T) geringer Dicke und einer geringen Steifigkeit wie eines Papierblattes oder eines Stückes Stoff, das durch einfache, eine genügende Anhaftung erzeugende Reibung verschoben wird, die diese Verschiebung mit Hilfe einer hin und her bewegten Transporteinrichtung gestattet, dadurch gekennzeichnet, dass die Transporteinrichtung eine Art Schaufelblatt (A) ist, und dass ein rechtwinkliges, feststehendes Winkelprofil (CO) in einem sehr geringen Abstand über der und quer über die Verschiebebahn dieses Schaufelblattes angeordnet ist, um für den Gegenstand einen Anschlag zu bilden.

2. Vorrichtung nach Anspruch 1, dadurch gekennzeichnet, dass das Schaufelblatt (A) in einem Schlitz (CF) gleitet und zwischen der Oberseite des oberen Tisches eines Gestells (BA) und der Unterseite des Winkelprofilanschages (CO) unter der Wirkung einer doppelt wirkenden Kolben-Zylinder-Einheit (V1) geführt ist.

3. Vorrichtung nach einem der vorhergehenden Ansprüche, mit Mitteln zur Vermeidung einer horizontalen Verformung des Blattes oder des Stückes (T), dadurch gekennzeichnet, dass die Mittel aus einer beweglichen Platte (BP) bestehen, die vertikal gleiten kann.

4. Vorrichtung nach Anspruch 3, dadurch gekennzeichnet, dass diese Platte (BP) mit dem Kolben (DP) einer vertikalen Kolben-Zylinder-Einheit (V2) verbunden ist.

## Claims

1. Device permitting the positioning of an object (T) having a small thickness and having low rigidity, such as a sheet of paper or a fragment of tissue, displaced by simple friction giving sufficient adhesion permitting such displacement by means of a transport device driven to undergo an alternating motion, characterized in that the said transport device is a type of spade (A) and in that a fixed rectilinear angle member (CO) is placed at a very small spacing above and transversely to the displacement of this spade in such a manner as to form an abutment for the object.

2. Device according to Claim 1, characterized in that the spade (A) slides in a slit (CF) formed between the top of the upper table of a frame (BA) and the bottom of the angle member-abutment (CO) under the action of a double-acting jack (V 1

3. Device according to one of the preceding claims, including means avoiding the horizontal deformation of the sheet or fragment (T), characterized in that these means comprise a movable plate (BP) which can slide vertically.

4. Device according to Claim 3, characterized in that this plate (BP) forms a solid unit with the piston (DP) of a vertical jack (V2).
